# EUROPÄISCHE PATENTANMELDUNG

(11) **EP 4 697 294 A1**
(43) Veröffentlichungstag der Anmeldung: **18.02.2026**
(21) Anmeldenummer: 25196491.2
(22) Anmeldetag: 18.08.2025
(51) Int. Cl.: G07F 7/06, G07F 13/06

(54) **VORRICHTUNG MIT SPÜL- UND ZAPFFUNKTION**

(30) Priorität: 16.08.2024 DE 102024123442; 16.10.2024 DE 102024130044
(71) Anmelder: Romero Verwaltungsgesellschaft mbH, 48607 Ochtrup (DE)
(72) Erfinder: ROMERO,Severin, 48607 Ochtrup (DE)
(74) Vertreter: LeoBlu Patentanwälte Rolinec Winter PartG mbB

(57) **Zusammenfassung**

Die vorliegende Erfindung betrifft eine Ausschankvorrichtung 100 mit Spül- und Zapffunktion, insbesondere eine mobile und/oder automatisierte Getränkeausgabevorrichtung bzw. Schankvorrichtung mit Spülfunktion zum Reinigen und/oder Spülen von Trinkgefäßen und/oder mit Zapffunktion zum Befüllen der Trinkgefäße mit einem Getränk.

## Beschreibung

Die vorliegende Erfindung betrifft eine Vorrichtung mit Spül- und Zapffunktion, insbesondere eine mobile und/oder automatisierte Getränkeausgabevorrichtung bzw. Schankvorrichtung mit Spülfunktion zum Reinigen und/oder Spülen von Trinkgefäßen und/oder mit Zapffunktion zum Befüllen der Trinkgefäße mit einem Getränk.

### Hintergrund

Die vorliegende Erfindung ist insbesondere für den mobilen Einsatz auf für die Getränkeverpflegung auf Veranstaltungen gerichtet, beispielsweise zum Einsatz auf Festivals, Volksfesten, Musikkonzerten, Sportveranstaltungen etc.

Im Stand der Technik sind mobile Zapfanlagen bekannt, die teilweise manuell oder auch teilautomatisiert dazu eingerichtet sind, Trinkgefäße mit Getränken zu befüllen, beispielsweise Zapfanlagen. Hierzu müssen meist unabhängig benutzte Trinkgefäße, z.B. Gläser oder bevorzugt Mehrwegbecher auf Kunststoffbasis, zunächst an separaten Reinigungseinrichtungen gereinigt werden und im gereinigten Zustand an der Zapfanlage bereitzustellen.

Es ist eine Aufgabe der vorliegenden Erfindung, eine effiziente, kostengünstig einsetzbare und zuverlässige Zapfanlage bereitzustellen, insbesondere für die Getränkeverpflegung auf Veranstaltungen, beispielsweise zum Einsatz auf Festivals, Volksfesten, Musikkonzerten, Sportveranstaltungen etc.

### Zusammenfassung

Die vorliegende Erfindung betrifft eine Vorrichtung mit Spül- und Zapffunktion, insbesondere eine mobile und/oder automatisierte Schankvorrichtung mit Spülfunktion zum Reinigen und/oder Spülen von Trinkgefäßen und/oder mit Zapffunktion zum Befüllen der Trinkgefäße mit einem Getränk. Insbesondere wird zur Lösung der vorstehend genannten Aufgabe wird eine Ausschankvorrichtung mit Spül- und Zapffunktion gemäß Anspruch 1 vorgeschlagen. Die abhängigen Ansprüche betreffen bevorzugte Ausführungsbeispiele.

Gemäß bevorzugten Ausführungsbeispielen wird eine Ausschankvorrichtung mit Spül- und Zapffunktion vorgeschlagen, umfassend: einen Eingabebereich und/oder eine Eingabeeinrichtung zum Aufnehmen von Trinkgefäßen, eine Reinigungseinrichtung zum automatisierten Reinigen und/oder Spülen der Trinkgefäße, eine Befülleinrichtung zum automatisierten Befüllen der an der Reinigungseinrichtung gereinigten und/oder gespülten Trinkgefäße mit einem Getränk, und/oder ein Ausgabebereich und/oder eine Ausgabeeinrichtung (Ausgabebereich) zum Ausgeben der an der Befülleinrichtung befüllten Trinkgefäße. Zudem umfasst die Ausschankvorrichtung vorzugsweise automatisierte Fördereinrichtungen zum Befördern der Trinkgefäße zwischen dem Eingabebereich und der Reinigungseinrichtung, zwischen der Reinigungseinrichtung und der Befülleinrichtung und zwischen der Befülleinrichtung und dem Ausgabebereich.

In bevorzugten Ausführungen kann beispielhaft eine erste Ausrichteinrichtung vorgesehen sein, die dazu eingerichtet sein kann, an der Eingabeeinrichtung (Eingabebereich) aufgenommene Trinkgefäße für das Zuführen zu der Reinigungseinrichtung auszurichten, insbesondere in einer oder mehreren Reihen von Trinkgefäßen.

In bevorzugten Ausführungen kann die erste Ausrichteinrichtung dazu eingerichtet sein, die an dem Eingabebereich aufgenommenen Trinkgefäße für das Zuführen zu der Reinigungseinrichtung um eine horizontale Achse zu wenden, insbesondere im Wesentlichen um 180°.

In bevorzugten Ausführungen kann die erste Ausrichteinrichtung einen Produktwender umfassen, der ein Formelement mit einem sich wendenden Formkanal aufweist, wobei die Trinkgefäße bei dem Transport durch den sich wendenden Formkanal um eine in Längsrichtung des Formkanals bzw. in Förderrichtung gerichteten horizontalen Achse gewendet werden.

In bevorzugten Ausführungen kann die Ausschankvorrichtung zumindest zwei Ebenen umfassen, wobei die Reinigungseinrichtung vorzugsweise auf einer unteren Ebene der Ausschankvorrichtung angeordnet ist, und/oder die Befülleinrichtung und/oder die Ausgabeeinrichtung (Ausgabebereich) vorzugsweise auf einer oberen Ebene der Ausschankvorrichtung angeordnet ist.

In weiteren bevorzugten Ausführungen kann die Reinigungseinrichtung und die Befülleinrichtung und/oder der Ausgabebereich auch auf einer gemeinsamen Ebene der Ausschankvorrichtung angeordnet sein.

In bevorzugten Ausführungen kann beispielhaft die Reinigungseinrichtung dazu eingerichtet sein, Trinkgefäße auf dem Kopf stehend zu reinigen und/oder zu spülen, wobei die Ausschankvorrichtung vorzugsweise eine zweite Ausrichteinrichtung umfassen kann, die dazu eingerichtet sein kann, an der Reinigungseinrichtung gereinigte und/oder gespülte Trinkgefäße vor dem Zuführen zu der Befülleinrichtung zu wenden, insbesondere im Wesentlichen um 180°.

In bevorzugten Ausführungen kann beispielhaft die zweite Ausrichteinrichtung dazu eingerichtet sein, die Trinkgefäße von einer unteren Ebene der Reinigungseinrichtung auf eine obere Ebene der Befülleinrichtung anzuheben, insbesondere in einer drehenden Bewegung mittels eines Radelements anzuheben und zu wenden.

In bevorzugten Ausführungen kann die zweite Ausrichteinrichtung einen Produktwender umfassen, der ein Formelement mit einem sich wendenden Formkanal aufweist, wobei die Trinkgefäße bei dem Transport durch den sich wendenden Formkanal um eine in Längsrichtung des Formkanals bzw. in Förderrichtung gerichteten horizontalen Achse gewendet werden.

In bevorzugten Ausführungen können beispielhaft eine oder mehrere automatisierte Fördereinrichtungen zum Befördern der Trinkgefäße vorgesehen sein, insbesondere zwischen der Eingabeeinrichtung (Eingabebereich) und der Reinigungseinrichtung, zwischen der Reinigungseinrichtung und der Befülleinrichtung und/oder zwischen der Befülleinrichtung und der Ausgabeeinrichtung (Ausgabebereich).

In bevorzugten Ausführungen kann beispielhaft eine Steuereinrichtung zum Steuern der automatisierten Reinigungseinrichtung und/oder der automatisierten Befülleinrichtung vorgesehen sein.

In bevorzugten Ausführungen kann die Steuereinrichtung beispielhaft weiterhin dazu eingerichtet sein, die erste Ausrichteinrichtung, die zweite Ausrichteinrichtung, und/oder die eine oder mehreren automatisierten Fördereinrichtungen zu steuern.

In bevorzugten Ausführungen kann eine Förderrichtung der Fördereinrichtung(en) zwischen der Eingabeeinrichtung (Eingabebereich) und der Reinigungseinrichtung und/oder im Bereich der Reinigungseinrichtung (z.B. auch im Bereich zwischen der Eingabeeinrichtung (Eingabebereich) bzw. der ersten Ausrichteinrichtung und der zweiten Ausrichteinrichtung oder zwischen der Reinigungseinrichtung und der zweiten Ausrichteinrichtung) zumindest teilweise entgegengesetzt ausgerichtet sein, wie eine Förderrichtung der Fördereinrichtung(en) zwischen der Befülleinrichtung und der Ausgabeeinrichtung (Ausgabebereich) und/oder im Bereich der Befülleinrichtung (z.B. zwischen der zweiten Ausrichteinrichtung und der Befülleinrichtung oder zwischen der zweiten Ausrichteinrichtung und der Ausgabeeinrichtung bzw. dem Ausgabebereich).

Vorzugsweise ist die Förderrichtung zu der zweiten Ausrichteinrichtung (von Eingabe und/oder Reinigungseinrichtung) entgegengesetzt zu der Förderrichtung weg von der zweiten Ausrichteinrichtung (zu Befülleinrichtung und/oder Ausgabe), insbesondere derart, dass die Förderrichtung zwischen Eingabe und der der zweiten Ausrichteinrichtung mit dazwischenliegender Reinigungseinrichtung und die Förderrichtung zwischen der zweiten Ausrichteinrichtung und der Ausgabe mit dazwischenliegender Befülleinrichtung entgegengesetzt oder zumindest überwiegend entgegengesetzt verlaufen (potentiell unbeachtlich etwaiger quer verlaufender Förderabschnitte). Dies erlaubt eine vorteilhaft kompakte Bauweise mit niedriger Standfläche. Beispielhaft kann dies auf unterschiedlichen Ebenen angeordnet sein, so dass eine noch kompaktere Bauweise ermöglicht werden kann.

In bevorzugten Ausführungen kann die Befülleinrichtung einen automatisiert gesteuerten Zapfhahn, insbesondere für Bier, umfassen, der insbesondere vertikal verfahrbar ist.

In bevorzugten Ausführungen kann die Ausschankvorrichtung einen oder mehrere Sensoren umfassen, zum Erfassen von Trinkgefäßen an jeweiligen Positionen in der Ausschankvorrichtung, insbesondere im Eingabebereich, an oder vor der Reinigungseinrichtung, an oder vor der Befülleinrichtung, im Ausgabebereich und/oder auf einer oder mehreren der Fördereinrichtungen.

Weitere Aspekte und deren Vorteile als auch Vorteile und speziellere Ausführungsmöglichkeiten der vorstehend beschriebenen Aspekte und Merkmale werden aus den folgenden, jedoch in keinster Weise einschränkend aufzufassenden Beschreibungen und Erläuterungen zu den angehängten Figuren beschrieben.

### Kurzbeschreibung der Figuren

- **Fig. 1**: zeigt eine beispielhafte schematische Ansicht einer Ausschankvorrichtung zur Ausgabe von Getränken gemäß einem Ausführungsbeispiel;
- **Fig. 2A**: zeigt eine beispielhafte Perspektivansicht einer Ausschankvorrichtung zur Ausgabe von Getränken gemäß einem weiteren Ausführungsbeispiel;
- **Fig. 2B**: zeigt eine beispielhafte Draufsicht der Ausschankvorrichtung gemäß Fig. 2A;
- **Fig. 2C**: zeigt eine beispielhafte Schnittansicht der Ausschankvorrichtung gemäß Schnittlinie A-A in Fig. 2B;
- **Fig. 2D**: zeigt eine beispielhafte Perspektivansicht einer Ausschankvorrichtung zur Ausgabe von Getränken gemäß einem weiteren Ausführungsbeispiel;
- **Fig. 3A**: zeigt eine beispielhafte Schnittansicht einer Ausschankvorrichtung zur Ausgabe von Getränken gemäß einem weiteren Ausführungsbeispiel;
- **Fig. 3B**: zeigt eine beispielhafte Schnittansicht der Ausschankvorrichtung gemäß Schnittlinie A-A in Fig. 3A;
- **Fig. 3C**: zeigt eine beispielhafte Schnittansicht der Ausschankvorrichtung gemäß Schnittlinie B-B in Fig. 3A;
- **Fig. 4A**: zeigt eine beispielhafte Perspektivansicht einer Ausschankvorrichtung zur Ausgabe von Getränken gemäß einem weiteren Ausführungsbeispiel;
- **Fig. 4B**: zeigt eine beispielhafte Schnittansicht der Ausschankvorrichtung gemäß Fig. 4A;
- **Fig. 4C**: zeigt eine beispielhafte Schnittansicht der Ausschankvorrichtung gemäß Schnittlinie A-A in Fig. 4B;
- **Fig. 4D**: zeigt eine beispielhafte Seitenansicht der Ausschankvorrichtung gemäß Fig. 4A;
- **Fig. 4E**: zeigt eine weitere beispielhafte Perspektivansicht der Ausschankvorrichtung gemäß Fig. 4A;
- **Fig. 4F**: zeigt eine weitere beispielhafte Perspektivansicht der Ausschankvorrichtung gemäß Fig. 4A;
- **Fig. 5**: zeigt eine beispielhafte Schnittansicht eines Zapfhahn gemäß einem Ausführungsbeispiel; und
- **Fig. 6**: zeigt eine beispielhafte Abfolge eines automatischen Zapfvorgangs an einer Zapfvorrichtung gemäß einem Ausführungsbeispiel.

### Detaillierte Beschreibung der Figuren und bevorzugter Ausführungsbeispiele

Im Folgenden werden Beispiele bzw. Ausführungsbeispiele der vorliegenden Erfindung detailliert unter Bezugnahme auf die beigefügten Figuren beschrieben. Gleiche bzw. ähnliche Elemente in den Figuren können hierbei mit gleichen Bezugszeichen bezeichnet sein, manchmal allerdings auch mit unterschiedlichen Bezugszeichen.

Es sei hervorgehoben, dass die vorliegende Erfindung jedoch in keinster Weise auf die im Folgenden beschriebenen Ausführungsbeispiele und deren Ausführungsmerkmale begrenzt bzw. eingeschränkt ist, sondern weiterhin Modifikationen der Ausführungsbeispiele umfasst, insbesondere diejenigen, die durch Modifikationen der Merkmale der beschriebenen Beispiele bzw. durch Kombination einzelner oder mehrerer der Merkmale der beschriebenen Beispiele im Rahmen des Schutzumfanges der unabhängigen Ansprüche umfasst sind.

Die vorliegende Erfindung betrifft eine Vorrichtung mit Spül- und Zapffunktion, insbesondere eine mobile und/oder automatisierte Getränkeausgabevorrichtung bzw. Schankvorrichtung mit Spülfunktion zum Reinigen und/oder Spülen von Trinkgefäßen und/oder mit Zapffunktion zum Befüllen der Trinkgefäße mit einem Getränk, beispielsweise Bier.

**Fig. 1** zeigt eine beispielhafte schematische Ansicht einer Ausschankvorrichtung 100 zur Ausgabe von Getränken gemäß einem Ausführungsbeispiel.

Die Ausschankvorrichtung 100 umfasst beispielhaft eine Eingabeeinrichtung 10 (z.B. ein Eingabebereich bzw. Abstellbereich) zur Aufnahme von leeren Trinkgefäßen, z.B. Gläsern oder Bechern, bevorzugt Mehrwegbechern, insbesondere bevorzugt auf Kunststoffbasis. In bevorzugten Ausführungsbeispielen kann die Eingabeeinrichtung 10 einen Eingabebereich bzw. Abstellbereich aufweisen, an dem benutzte Trinkgefäße abgestellt werden können. Bevorzugt werden die Trinkgefäße Kopf über in dem Abstellbereich abgestellt.

Hierbei kann es vorgesehen sein, dass Nutzer die Trinkgefäße manuell im Abstellbereich abstellen. Zudem kann es optional vorgesehen sein, dass die Trinkgefäße mittels einer Handhabungsvorrichtung, z.B. mit einem Roboter oder Roboterarm, abgestellt werden und/oder normal abgestellte Trinkgefäße umgedreht (gewendet) werden. Eine entsprechende Handhabungsvorrichtung kann optional auch in bzw. an der im Folgenden beschriebenen Ausrichteinrichtung 20 vorgesehen sein.

Die Ausschankvorrichtung 100 umfasst weiterhin beispielhaft eine Reinigungseinrichtung 30 zum automatisierten Reinigen und/oder Spülen der Trinkgefäße. Weiterhin beispielhaft umfasst die Ausschankvorrichtung 100 beispielhaft eine erste Ausrichteinrichtung 20 zum Ausrichten der Trinkgefäße für die Zuführung zu der Reinigungseinrichtung 30.

Die Ausschankvorrichtung 100 umfasst weiterhin beispielhaft eine erste Fördereinrichtung F1 zum automatisierten Befördern von Trinkgefäßen von dem Abstellbereich der Eingabeeinrichtung 10 (Eingabebereich) zu der ersten Ausrichteinrichtung 20. Die Ausschankvorrichtung 100 umfasst weiterhin beispielhaft eine zweite Fördereinrichtung F2 zum automatisierten Befördern von Trinkgefäßen von der ersten Ausrichteinrichtung 20 zu der Reinigungseinrichtung 30.

In einigen Ausführungsbeispielen kann die erste Ausrichteinrichtung 20 dazu eingerichtet sein, normal abgestellte Trinkgefäße vor dem Zuführen zu der Reinigungseinrichtung 30 zu wenden, um die Trinkgefäße auf dem Kopf stehend der Reinigungseinrichtung 30 zuzuführen. Hierbei kann die erste Ausrichteinrichtung 20 einen Produktwender umfassen, der ein Formelement mit einem sich wendenden Formkanal aufweist, wobei die Trinkgefäße bei dem Transport durch den sich wendenden Formkanal um eine in Längsrichtung des Formkanals bzw. in Förderrichtung gerichteten horizontalen Achse gewendet werden. Die Trinkgefäße können beispielsweise mittels einer Förderschnecke durch den Formkanal befördert werden.

In bevorzugten Ausführungsbeispielen ist die Reinigungseinrichtung 30 dazu eingerichtet, von der Eingabeeinrichtung 10 (Eingabebereich) zugeführte Trinkgefäße automatisiert zu reinigen, wobei die Trinkgefäße bevorzugt in einem Reinigungsbereich mit einer heißen Reinigungsflüssigkeit, bevorzugt eine Wasser-/Spülmittellösung, bevorzugt in einem Temperaturbereich größer oder gleich 40°C und vorzugsweise größer oder gleich 60°C, gereinigt werden und/oder bevorzugt in einem Spülbereich mit einer kalten Spülflüssigkeit, bevorzugt kaltes Wasser bzw. Leitungswasser, gespült werden. Bevorzugt werden die Trinkgefäße Kopf über bzw. auf dem Kopf stehend in der Reinigungseinrichtung 30 gereinigt.

In einigen Ausführungsbeispielen kann die Reinigungseinrichtung 30 eingerichtet sein, dass Trinkgefäße in ein oder mehr Reihen, bevorzugt auf dem Kopf stehend, durch einen Reinigungs- und/oder Spülbereich der Reinigungseinrichtung 30 befördert werden, beispielsweise mittels eines oder mehrerer bevorzugt parallel verlaufender Förderbänder bzw. Riemenbänder und/oder mittels einer oder mehrerer Ketten und/oder Riemen, die Trinkgefäßhalter für die Trinkgefäße hält. Bevorzugt sind die Förderabschnitte im Reinigungs- und/oder Spülbereich der Reinigungseinrichtung 30 zumindest teilweise derart ausgebildet und/oder angeordnet, dass Spritzwasser (Reinigung und/oder Spülung) von unten einspritzbar ist.

In einigen Ausführungsbeispielen kann die Reinigungseinrichtung 30 einen oder mehrere Sensoren aufweisen, um festzustellen, ob sich zumindest ein Trinkgemäß in oder vor der Reinigungseinrichtung 30 befindet (z.B. ein Gewichtssensor, eine Kamera, und/oder eine Lichtschranke), wobei der Reinigungsbetrieb an der Reinigungseinrichtung 30 gestoppt wird, wenn kein sich Trinkgemäß in oder vor der Reinigungseinrichtung 30 befindet. Zudem kann zumindest ein Sensor (z.B. ein Gewichtssensor, eine Kamera, und/oder eine Lichtschranke) an oder nach dem Eingabebereich vorgesehen sein, um festzustellen, dass zumindest ein Trinkgefäß der Reinigungseinrichtung 30 zugeführt wird, um den Reinigungsbetrieb entsprechend zu steuern. Folglich kann der Reinigungsbetrieb aufrechterhalten werden oder gestartet werden, wenn festgestellt wird, dass zumindest ein Trinkgefäß im Eingabebereich abgestellt ist oder zumindest ein Trinkgefäß von dem Eingabebereich der Reinigungseinrichtung 30 zugeführt wird. So kann unnötiger Wasserverbrauch vermieden werden.

Die Ausschankvorrichtung 100 umfasst beispielhaft eine Befülleinrichtung 50 (Zapfeinrichtung) zum Befüllen der Trinkgefäße mit einem Getränk, bevorzugt Bier. Weiterhin beispielhaft umfasst die Ausschankvorrichtung 100 eine zweite Ausrichteinrichtung 40 zum Ausrichten der Trinkgefäße für die Zuführung zu der Befülleinrichtung 50. Vorzugsweise ist die Befülleinrichtung 50 automatisiert ausgebildet, d.h. zum automatisierten Befüllen der Trinkgefäße mit dem Getränk eingerichtet. In weiteren Ausführungsbeispielen können auch zwei oder mehr nebeneinander oder hintereinander angeordnete Befülleinrichtungen vorgesehen sein, beispielsweise je für unterschiedliche Getränke.

Die zweite Ausrichteinrichtung 40 ist bevorzugt dazu eingerichtet, die auf dem Kopf stehend in der Reinigungseinrichtung 30 gereinigten und/oder gespülten Trinkgefäße aufzunehmen und um 180° zu drehen bzw. wenden, und in der normalen (aufrecht stehenden) Position abzustellen. In einigen bevorzugten Ausführungsbeispielen kann es vorgesehen sein, dass die zweite Ausrichteinrichtung 40 dazu eingerichtet ist, die in der Reinigungseinrichtung 30 gereinigten und/oder gespülten Trinkgefäße aufzunehmen und von einer Reinigungsebene auf eine höherliegende Befüllebene anzuheben.

In einigen Ausführungsbeispielen kann die zweite Ausrichteinrichtung 40 dazu eingerichtet sein, auf dem Kopf stehende Trinkgefäße vor dem Zuführen zu der Befülleinrichtung 50 zu wenden, um die Trinkgefäße normal stehend der Befülleinrichtung 50 zuzuführen. Hierbei kann die zweite Ausrichteinrichtung 40 einen Produktwender umfassen, der beispielsweise ein Formelement mit einem sich wendenden Formkanal aufweisen kann, wobei die Trinkgefäße bei dem Transport durch den sich wendenden Formkanal um eine in Längsrichtung des Formkanals bzw. in Förderrichtung gerichteten horizontalen Achse gewendet werden können. Die Trinkgefäße können beispielsweise mittels einer Förderschnecke durch den Formkanal befördert werden.

Die Ausschankvorrichtung 100 umfasst weiterhin beispielhaft eine dritte Fördereinrichtung F3 zum automatisierten Befördern von Trinkgefäßen von der Reinigungseinrichtung 30 zu der zweiten Ausrichteinrichtung 40. Die Ausschankvorrichtung 100 umfasst weiterhin beispielhaft eine vierte Fördereinrichtung F4 zum automatisierten Befördern von Trinkgefäßen von der zweiten Ausrichteinrichtung 40 zu der Befülleinrichtung 50.

Die Befülleinrichtung 50 umfasst bevorzugt einen automatisiert gesteuerten Zapfhahn zum Befüllen der Trinkgefäße mit einem Getränk, bevorzugt Bier. In bevorzugten Ausführungsbeispielen kann der Zapfhahn vertikal verfahrbar ausgebildet sein, insbesondere bevorzugt in ein unter dem Zapfhahn positioniertes Trinkgefäß vertikal einfahrbar. Bevorzugt ist der Zapfhahn zum Befüllen der Trinkgefäße mit einem Getränk, bevorzugt Bier, eingerichtet, insbesondere bevorzugt automatisiert. In weiteren Ausführungsbeispielen können auch zwei oder mehr nebeneinander oder hintereinander angeordnete Zapfhähne vorgesehen sein, beispielsweise je für unterschiedliche Getränke. Zudem ist es vorteilhaft möglich, benachbart zu einem Zapfhahn für Bier noch eine kleine (beispielsweise höher angeordnete) Zapftülle für eine unabhängige Zufuhr von Bierschaum bereitzustellen, um ggf. auf einem mit Bier befüllten Trinkgefäß noch weiter Bierschaum zuführen zu können.

In einigen Ausführungsbeispielen kann die Befülleinrichtung 50 einen oder mehrere Sensoren aufweisen, die beispielsweise dazu eingerichtet sind, zu erfassen, wenn ein Trinkgefäß an der Befülleinrichtung 50 positioniert ist (und somit ein Befüllvorgang ausgeführt werden kann); z.B. ein Gewichtssensor, eine Kamera, und/oder eine Lichtschranke, usw. Beispielhaft kann die Befülleinrichtung 50 einen Sensor aufweisen, der dazu eingerichtet ist, festzustellen, wenn ein leeres Trinkgefäß normal stehend an der Befülleinrichtung 50 positioniert ist und/oder festzustellen, wenn ein leeres Trinkgefäß liegend oder auf dem Kopf stehend an der Befülleinrichtung 50 positioniert ist. In Ausführungsbeispielen kann der Befüllvorgang nur dann gestartet bzw. durchgeführt werden, wenn festgestellt wird, dass ein leeres Trinkgefäß normal stehend an der Befülleinrichtung 50 positioniert ist. Andernfalls wird ein Fehler ausgegeben und der Befüllvorgang wird nicht durchgeführt.

Alternativ oder zusätzlich kann die Befülleinrichtung 50 in einigen Ausführungsbeispielen einen oder mehrere Sensoren aufweisen, die beispielsweise dazu eingerichtet sind, zu erfassen, wenn ein zu befüllendes Trinkgefäß befüllt ist. Dies können beispielsweise äußere Sensoren sein, wie z.B. eine Kamera und/oder eine Lichtschranke, und/oder in bevorzugten Ausführungsbeispielen kann dies über interne Sensoren erfolgen, wie beispielsweise ein Volumenmesssensor, der dazu eingerichtet ist, ein Durchflussvolumen des Getränks in den Zapfhahn zu erfassen, oder ein Durchflussstromsensor durch den mittels einer zusätzlichen Zeitmessung während des Befüllvorgangs das Durchflussvolumen des Getränks in den Zapfhahn ermittelt werden kann. In einigen einfacheren Ausführungsbeispielen kann die Dauer des Befüllvorgangs abhängig von einem durchschnittlichen Durchflussstrom und einem gewünschten Volumen eine auszuführende Befüllzeit ohne weitere Sensoreneingaben nur mittels eines Zeitmessgeräts gesteuert werden.

Die Ausschankvorrichtung 100 umfasst beispielhaft einen Ausgabebereich 60 zur Ausgabe von mit einem Getränk befüllten Trinkgefäßen. Die Ausschankvorrichtung 100 umfasst weiterhin beispielhaft eine fünfte Fördereinrichtung F5 zum automatisierten Befördern von Trinkgefäßen von der Befülleinrichtung 50 zu dem Ausgabebereich 60. An dem Ausgabebereich 60 können die befüllten Trinkgefäße entnommen werden.

Die Ausschankvorrichtung 100 umfasst weiterhin beispielhaft eine Steuereinrichtung 70, insbesondere bevorzugt eine computer-implementierte und/oder als speicherprogrammierbare Steuerung (SPS bzw. engl. PLC) ausgebildete, Steuereinrichtung, zum Steuern des automatisierten Betriebs der Ausschankvorrichtung 100. Insbesondere kann die Steuereinrichtung 70 dazu eingerichtet sein, die Fördereinrichtungen F1 bis F5 zu steuern und/oder die erste Ausrichteinrichtung 20, die Reinigungseinrichtung 30, die zweite Ausrichteinrichtung 40 und/oder die Befülleinrichtung 50 zu steuern.

Hierbei kann die Steuereinrichtung 70 beispielhaft dem Umlauf der Trinkgefäße an sämtlichen Positionen im Umlaufsystem getaktet steuern, wobei bevorzugt die Befüllung der Trinkgefäße an der Befülleinrichtung 50 als Taktgeber verwendet werden kann.

Die Steuereinrichtung 70 kann den Umlauf der Trinkgefäße in einigen Ausführungsbeispielen kontinuierlich steuern (z.B. bis der Ausgabebereich voll gestellt ist, oder keine leeren Trinkgefäße mehr vorhanden sind) oder in Abhängigkeit des Bestellaufkommens, beispielsweise nur auf Bestellaufruf.

Beispielsweise ist es in einigen Ausführungsbeispielen möglich, dass Benutzer über eine App (Computer-Programm-Produkt) mittels einer drahtlosen Kommunikationsschnittstelle der Steuereinrichtung 70 Getränke oder auch über eine Mensch-Maschine-Schnittstelle der Steuereinrichtung 70 ordern können, wobei die Steuereinrichtung 70 bevorzugt das Umlaufsystem der Ausschankvorrichtung 100 derart steuert, dass nur über die Mensch-Maschine-Schnittstelle der Steuereinrichtung 70 bestellte und/oder drahtlos über eine App vorbestellte Getränke ausgegeben werden.

In weiteren Ausführungsbeispielen kann die Steuereinrichtung 70 eine Kamera umfassen, die einen Bereich um die Ausschankvorrichtung 100 erfasst. Die Steuereinrichtung 70 kann zudem eine computer-implementierte Bildbearbeitungseinheit aufweisen, die dazu eingerichtet ist, Menschen und/oder Gesichter auf den von der Kamera aufgenommenen Bilddaten zu erkennen. Beispielsweise kann die Steuereinrichtung 70 das Umlaufsystem der Ausschankvorrichtung 100 in Abhängigkeit einer Zahl der auf den Bilddaten erkannten Benutzern steuern. Falls sich eine längere Schlage vor der Ausschankvorrichtung 100 befindet, so kann dies aus den Bilddaten erkannt werden und die Steuereinrichtung 70 kann den Umlauf beschleunigt steuern und mehr Getränke pro Zeit ausgeben. Falls erkannt wird, dass nur wenige Nutzer im Bereich der Ausschankvorrichtung 100 zu erkennen sind, so kann der Umlauf durch die Steuereinrichtung 70 verlangsamt oder temporär gestoppt werden.

In weiteren Ausführungsbeispielen ist es möglich, dass die computer-implementierte Bildbearbeitungseinheit dazu eingerichtet ist, QR-Codes und/oder Barcodes oder andere Wort-/Bild-Codes zu erkennen, wobei die Steuereinrichtung 70 dazu eingerichtet sein kann, die Ausgabe von ein oder mehreren vorbestellten Getränken auszugeben, wenn die computer-implementierte Bildbearbeitungseinheit über die von der Kamera oder einem anderen optischen Sensor aufgenommenen Bilddaten einen einer erfolgten Vorbestellung (z.B. über eine App) zugeordneten Code (z.B. eines QR-Codes und/oder eines Barcodes oder eines anderen Wort-/Bild-Codes) erkennt.

Im Umlaufsystem, insbesondere an der Befülleinrichtung 50 und/oder an den Ein- und/oder Ausgabebereichen 10 und/oder 60 können zudem Sensoren, wie z.B. Drucksensoren, Gewichtssensoren, Temperatursensoren, Kameras, Lichtschranken, etc., angeordnet sein, beispielsweise um Positionen, Orientierungen, und/oder Befüllzustände von Trinkgefäßen im Umlaufsystem bestimmen zu können, wobei die Sensorsignale der Steuereinrichtung 70 zugeführt werden können.

Folglich wird gemäß Ausführungsbeispielen vorteilhaft eine automatisierte Ausschankvorrichtung 100 bereitgestellt, an der am Abstellbereich bzw. Eingabebereich der Eingabeeinrichtung 10 (Eingabebereich) benutze Trinkgefäße abgestellt werden können, die dann automatisiert gereinigt und automatisiert mit einem Getränk befüllbar sind.

In einigen besonders bevorzugten Ausführungsbeispielen kann die Ausschankvorrichtung 100 besonders kompakt bereitgestellt werden, wenn mehrere Ebenen vorgesehen sind und die Einrichtungen auf unterschiedlichen Ebenen angeordnet sind.

Besonders bevorzugt ist die Reinigungseinrichtung 20 in einigen besonders bevorzugten Ausführungsbeispielen zumindest teilweise auf einer unteren Ebene der Ausschankvorrichtung 100 angeordnet, wobei die Trinkgefäße auf der unteren Ebene angeordnet in der Reinigungseinrichtung 20 gereinigt und/oder gespült werden.

Besonders bevorzugt ist die Befülleinrichtung 50 in einigen besonders bevorzugten Ausführungsbeispielen zumindest teilweise auf einer oberen Ebene der Ausschankvorrichtung 100 angeordnet, wobei die Trinkgefäße auf der oberen Ebene angeordnet in der Befülleinrichtung 50 befüllt werden.

Besonders bevorzugt ist die Ausrichteinrichtung 40 in einigen besonders bevorzugten Ausführungsbeispielen dazu eingerichtet, die einer unteren Ebene der Ausschankvorrichtung 100 gereinigten und/oder gespülten Trinkgefäße von der unteren Ebene auf eine obere Ebene der Ausschankvorrichtung 100 anzuheben (und bevorzugt zudem umzudrehen).

In einigen besonders bevorzugten Ausführungsbeispielen kann die Ausschankvorrichtung 100 besonders kompakt bereitgestellt werden, wenn mehrere Fördereinrichtungen zumindest entgegengesetzte Förderrichtungen aufweisen. Vorzugsweise ist die Förderrichtung der Fördereinrichtung F2 und/oder der Fördereinrichtung F3 zumindest teilweise entgegengesetzt zu einer Förderrichtung der Fördereinrichtung F4 und/oder der Fördereinrichtung F5. Vorzugsweise ist die Förderrichtung der Fördereinrichtung F2 und/oder der Fördereinrichtung F3 parallel entgegengesetzt zu einer Förderrichtung der Fördereinrichtung F4 und/oder der Fördereinrichtung F5.

Im Folgenden werden weitere Ausführungsbeispiele unter Bezug auf die Figuren beschrieben, die die vorstehenden Aspekte beispielhaft konkreter ausbilden.

**Fig. 2A** zeigt eine beispielhafte Perspektivansicht einer Ausschankvorrichtung 100 zur Ausgabe von Getränken gemäß einem weiteren Ausführungsbeispiel. **Fig. 2B** zeigt eine beispielhafte Draufsicht der Ausschankvorrichtung gemäß Fig. 2A, und **Fig. 2C** zeigt eine beispielhafte Schnittansicht der Ausschankvorrichtung gemäß Schnittlinie A-A in Fig. 2B. Beispielhaft sind an der Unterseite der Ausschankvorrichtung 100 Rollen R vorgesehen, um die Ausschankvorrichtung 100 mobil einsetzbar verfahren zu können. Die Rollen R können beispielsweise arretierbar sein.

Die Ausschankvorrichtung 100 umfasst beispielhaft auf einer Seite eine Öffnung für den Abstellbereich der Eingabeeinrichtung 10 (Eingabebereich). Dort können benutzte Trinkgefäße, hier beispielhaft Becher C, Kopf über auf entsprechenden Trägerabschnitten T (siehe Fig. 2B) abgestellt werden, wobei die Trägerabschnitte beispielhaft dazu eingerichtet sind, die Trinkgefäße C horizontal zu befördern, insbesondere über ein Förderband (z.B. analog der Förderabschnitte F1/F2/F3) oder eine Förderkette, an der die Trägerabschnitte gehalten sein können.

In Fig. 2C ist der Reinigungs- und Spülbereich der Reinigungseinrichtung 30 schematisch dargestellt. Mittels Düsen können hier Reinigungs- und Spülflüssigkeiten von unten in die durchlaufenden Trinkgefäße eingespritzt werden.

Am anderen Ende können die Trinkgefäße mittels der Ausrichteinrichtung 40 ausgerichtet werden. Die Ausrichteinrichtung 40 umfasst beispielhaft eine Wendeeinrichtung, die dazu eingerichtet ist, Trinkgefäße zu greifen oder klemmen und über ein drehendes Rad um 180° zu wenden und in die aufrechte Position zu verbringen und von der unteren Ebene auf die obere Ebene zu heben.

Dort können die Trinkgefäße beispielhaft über ein Förderband (Fördereinrichtungen F4/F5) zum Ausgabebereich 60 verfahren werden. An der oberen Seite kann zudem die Befülleinrichtung 50 (hier beispielhaft nicht gezeigt) angeordnet sein; siehe z.B. Fig. 6.

Im vorstehenden Ausführungsbeispiel gemäß Figs. 2A bis 2C ist es beispielhaft vorgesehen, dass die Eingabeeinrichtung 10 (Eingabebereich) und die Reinigungseinrichtung 30 zusammen mit entsprechenden Förderabschnitten F1/F2/F3 (hier beispielhaft als ein durchgehendes unteres Förderband realisiert) auf einer unteren Ebene angeordnet sind und die Ausrichteinrichtung 40 die Trinkgefäße auf die obere Ebene anhebt und zudem um 180° gedreht auf der oberen Ebene abstellt. Die Befülleinrichtung 50 und der Ausgabebereich 60 sind bevorzugt auf der oberen Ebene angeordnet und die Förderrichtung auf der oberen Ebene ist bevorzugt parallel entgegengesetzt zu der Förderrichtung auf der unteren Ebene.

**Fig. 2D** zeigt eine beispielhafte Perspektivansicht einer Ausschankvorrichtung zur Ausgabe von Getränken gemäß einem weiteren Ausführungsbeispiel. Hierbei sind beispielhaft zwei Ausschankvorrichtungen 100-1 und 100-2 gemäß der beispielhaften Ausführung gemäß Fig. 2A kombiniert.

**Fig. 3A** zeigt eine beispielhafte Schnittansicht einer Ausschankvorrichtung 100 zur Ausgabe von Getränken gemäß einem weiteren Ausführungsbeispiel. **Fig. 3B** zeigt eine beispielhafte Schnittansicht der Ausschankvorrichtung 100 gemäß Schnittlinie A-A in Fig. 3A, und **Fig. 3C** zeigt eine beispielhafte Schnittansicht der Ausschankvorrichtung 100 gemäß Schnittlinie B-B in Fig. 3A.

Beispielhaft umfasst die Ausschankvorrichtung 100 einen Abstellbereich der Eingabereinrichtung 10, an dem beispielhaft auf Förderbändern der Fördereinrichtung F1 Trinkgefäße, hier beispielhaft Becher C, abgestellt werden können.

Beispielhaft umfasst die Ausschankvorrichtung 100 die Ausrichteinrichtung 20, hier beispielhaft einen drehbaren Radabschnitt mit seitlichen Aufnahmen (siehe Fig. 3B), welche die durch die Fördereinrichtung F1 zugeführte Trinkgefäße aufnehmen und durch Drehen des drehbaren Radabschnitts einer auf der anderen Seite angeordneten Öffnung zuführen. Durch die Öffnung können die Trinkgefäße auf entsprechende Trägerabschnitte der unteren Ebene fallen (siehe Fig. 3C), wobei die Trägerabschnitte analog dem Beispiel der Figs 2A bis 2C ausgebildet sein können.

In Fig. 3A ist der Reinigungs- und Spülbereich der Reinigungseinrichtung 30 schematisch dargestellt. Mittels Düsen können hier Reinigungs- und Spülflüssigkeiten von unten in die durchlaufenden Trinkgefäße eingespritzt werden.

Am anderen Ende können die Trinkgefäße mittels der Ausrichteinrichtung 40 ausgerichtet werden. Die Ausrichteinrichtung 40 umfasst beispielhaft erneut eine Wendeeinrichtung, die dazu eingerichtet ist, Trinkgefäße zu greifen oder klemmen und über ein drehendes Rad um 180° zu wenden und in die aufrechte Position zu verbringen und von der unteren Ebene auf die obere Ebene zu heben. Dort können die Trinkgefäße beispielhaft über ein Förderband zum Ausgabebereich 60 verfahren werden. An der oberen Seite kann zudem die Befülleinrichtung 50 (hier beispielhaft nicht gezeigt) angeordnet sein.

Im vorstehenden Ausführungsbeispiel gemäß Figs. 3A bis 3C ist es beispielhaft vorgesehen, dass die Eingabeeinrichtung 10 (Eingabebereich) auf der oberen Ebene angeordnet ist, beispielhaft zusammen mit einem Förderband (Förderabschnitt F1), wobei die Reinigungseinrichtung 30 zusammen mit einem entsprechenden Förderband (Förderabschnitte F2/F3; hier beispielhaft als ein durchgehendes unteres Förderband realisiert) auf einer unteren Ebene angeordnet sind und die Ausrichteinrichtung 40 die Trinkgefäße auf die obere Ebene anhebt und zudem um 180° gedreht auf der oberen Ebene abstellt. Die Befülleinrichtung 50 und der Ausgabebereich 60 sind bevorzugt auf der oberen Ebene angeordnet und die Förderrichtung auf der oberen Ebene ist bevorzugt parallel entgegengesetzt zu der Förderrichtung auf der unteren Ebene. Insbesondere sind die Förderrichtungen der Fördereinrichtungen der Eingabeeinrichtung 10 (Eingabebereich) und der Reinigungseinrichtung 30 beispielhaft parallel entgegengesetzt zu den Förderrichtungen der Fördereinrichtungen der Befülleinrichtung 50 (nicht gezeigt; siehe Fig. 6) und des Ausgabebereichs 60. **Fig.4A** zeigt eine beispielhafte Perspektivansicht einer Ausschankvorrichtung zur Ausgabe von Getränken gemäß einem weiteren Ausführungsbeispiel. **Fig. 4B** zeigt eine beispielhafte Schnittansicht der Ausschankvorrichtung gemäß Fig. 4A, **Fig. 4C** zeigt eine beispielhafte Schnittansicht der Ausschankvorrichtung gemäß Schnittlinie A-A in Fig. 4B, und **Fig. 4D** zeigt eine beispielhafte Seitenansicht der Ausschankvorrichtung gemäß Fig. 4A; und **Fig. 4E** zeigt eine weitere beispielhafte Perspektivansicht der Ausschankvorrichtung gemäß Fig. 4A und **Fig. 4F** zeigt eine weitere beispielhafte Perspektivansicht der Ausschankvorrichtung gemäß Fig. 4A.

Beispielhaft umfasst die Ausschankvorrichtung 100 einen Abstellbereich der Eingabereinrichtung 10, an dem beispielhaft auf Förderbändern der Fördereinrichtung F1 Trinkgefäße, hier beispielhaft Becher, abgestellt werden können.

Beispielhaft umfasst die Ausschankvorrichtung 100 die Ausrichteinrichtung 20, hier beispielhaft ein Trichterabschnitt, an dem die auf den Förderbändern zugeführten Trinkgefäße in eine Reihe sortiert werden können (siehe z.B. Fig. 4B).

In Fig. 4C ist der Reinigungs- und Spülbereich der Reinigungseinrichtung 30 schematisch dargestellt. Mittels Düsen können hier Reinigungs- und Spülflüssigkeiten von unten in die durchlaufenden Trinkgefäße eingespritzt werden.

Am anderen Ende können die Trinkgefäße mittels der Ausrichteinrichtung 40 ausgerichtet werden. Die Ausrichteinrichtung 40 umfasst beispielhaft erneut eine Wendeeinrichtung, die dazu eingerichtet ist, Trinkgefäße zu greifen oder klemmen und in die obere Ebene zu heben und über ein drehendes Rad um 180° zu wenden und in die aufrechte Position zu verbringen (siehe z.B. Figs. 4C und 4D). Dort können die Trinkgefäße beispielhaft über ein Förderband zum Ausgabebereich 60 verfahren werden. An der oberen Seite kann zudem die Befülleinrichtung (hier beispielhaft nicht gezeigt; siehe aber Bereich 50 in Fig. 4C) angeordnet sein.

Gemäß Figs. 4E und 4F ist beispielhaft dargestellt, dass eine optionale spritzwasserschützende Abdeckung um das Rad der Ausrichteinrichtung 40 angeordnet ist.

Im vorstehenden Ausführungsbeispiel gemäß Figs. 4A bis 4E ist es beispielhaft vorgesehen, dass der Eingabebereich 10 und die Reinigungseinrichtung 30 zusammen mit entsprechenden parallel gespannten Förderbändern (Förderabschnitte F1/F2/F3) auf einer unteren Ebene angeordnet sind und die Ausrichteinrichtung 40 die Trinkgefäße auf die obere Ebene anhebt und zudem um 180° gedreht auf der oberen Ebene abstellt. Die Befülleinrichtung 50 und der Ausgabebereich 60 sind bevorzugt auf der oberen Ebene angeordnet und die Förderrichtung auf der oberen Ebene ist bevorzugt parallel entgegengesetzt zu der Förderrichtung auf der unteren Ebene. Insbesondere sind die Förderrichtungen der Fördereinrichtungen des Eingabebereichs 10 und der Reinigungseinrichtung 30 beispielhaft parallel entgegengesetzt zu den Förderrichtungen der Fördereinrichtungen der Befülleinrichtung 50 (nicht gezeigt; siehe Fig. 6) und des Ausgabebereichs 60.

**Fig. 5** zeigt eine beispielhafte Schnittansicht eines Zapfhahn 510 gemäß einem Ausführungsbeispiel. Ein derartiger Zapfhahn 510 kann beispielhaft an einer

Der Zapfhahn 510 umfasst beispielhaft einen rohrförmigen Außenwandabschnitt 511 und einen rohrförmigen Innenwandabschnitt 512, der beispielhaft koaxial in dem rohrförmigen Außenwandabschnitt 511 angeordnet ist.

Der Zapfhahn 510 umfasst beispielhaft eine Anschlussöffnung 514 am oberen Ende, die an einem Anschluss 515 anbringbar ist (z.B. mittels eines Schraubverschlusses oder bevorzugt mittels eines steckbaren Push-Fit-Anschlusses) und über die ein Getränk zuführbar ist, z.B. Bier.

Weiterhin umfasst der rohrförmige Außenwandabschnitt 511 bevorzugt zwei seitliche Öffnungen (in der Schnittansicht ist eine Öffnung 513 gezeigt) durch die gekühlte Flüssigkeit in dem Zwischenraum zwischen dem rohrförmigen Außenwandabschnitt 511 und dem rohrförmigen Innenwandabschnitt 512 eingeführt und durchgeleitet werden kann (vom Innenbereich des Zapfhahns getrennt; d.h. ohne Vermischung mit dem Getränk).

Am unteren Ende ist ein beispielhafter Stößelabschnitt 516 (bewegbarer Stiftabschnitt) angeordnet, der eine Austrittsöffnung des Zapfhahns öffnenbar verschließt. Mittels einer nicht dargestellten Lineareinrichtung kann der Zapfhahn 510 vertikal in die Trinkgefäße eingeführt werden und bei Kontakt mit dem Boden des Trinkgefäßes öffnet der Stößelabschnitt 516, so dass der Befüllvorgang einsetzt. Beispielhaft ist im Innenbereich des Zapfhahn 510 ein Stopperstiftabschnitt 517 für den Stößelabschnitt 516 vorgesehen.

**Fig. 6** zeigt eine beispielhafte Abfolge eines automatischen Zapfvorgangs an einer Zapfvorrichtung (als beispielhafte Befülleinrichtung 50) gemäß einem Ausführungsbeispiel.

Beispielhaft umfasst die Befülleinrichtung 50 einen Zapfhahn 510, der beispielhaft beidseitig an vertikal verfahrbaren Schlitten einer Verfahreinrichtung 520 gehalten ist. Beispielhaft ist die Verfahreinrichtung 520 dazu eingerichtet, den Zapfhahn 510 vertikal zu verfahren, z.B. nach unten in ein Trinkgefäß C zum Befüllen des Trinkgefäßes; siehe z.B. Fig. 6 (ii) und (iii). Nach dem Befüllvorgang kann der Zapfhahn 510 mittels der Verfahreinrichtung 520 wieder nach oben aus dem Gefäß heraus gefahren werden; siehe z.B. Fig. 6 (iv) und (i). Schematisch sind oben am, Zapfhahn die Zu- und Abläufe der Kühlfüssigkeit und der Zulauf des Getränkezapfanschlusses dargestellt. Zudem ist beispielhaft dargestellt, dass ein Sensor, beispielhaft eine Lichtschranke 530 mit einem gegenüberliegend angeordneten Reflektor vorgesehen ist, um feststellen zu können, wenn ein zu befüllendes Trinkgefäß an der Position der Fülleinrichtung 50 positioniert ist.

In einigen Ausführungsbeispielen kann es vorteilhaft sein, zwei oder mehr Befülleinrichtungen 50 in Förderrichtung gesehen hintereinander bereitzustellen, beispielsweise für die Zufuhr von unterschiedlichen Getränken. Alternativ oder zusätzlich kann es auch vorteilhaft sein, parallele Förderbänder zu der Ausgabe bereitzustellen, wobei je Förderband vorzugsweise ein oder mehr hintereinander angeordnete Befülleinrichtungen 50 vorgesehen sein können (z.B. mit zumindest zwei quer zur Förderrichtung nebeneinander angeordneten Befülleinrichtungen 50).

Für eine Befülleinrichtung 50 einen Zapfhahn 510 für Bier, das in stark gekühltem Zustand gegebenenfalls nicht die gewünschte Schaumbildung aufweisen könnte, kann es vorteilhaft sein, neben dem Zapfhahn 510 noch einen kleineren Zapfhahn bzw. eine Zapftülle vorzusehen, mit der auf das eingefüllte Bier noch unabhängig Bierschaum zugeführt werden kann.

In weiteren Ausführungsbeispielen ist es möglich, dass der vertikal verfahrbare Zapfhahn statt einem Stößel bzw. Stift ein steuerbares Ventil umfasst, beispielsweise ein Magnetventil, so dass der Zapfhahn ohne Bodenkontakt das Getränk, beispielsweise Bier, durch Öffnen des Ventils dem Trinkgefäß zuführen kann.

Es sei darauf verwiesen, dass vorstehend lediglich Beispiele bzw. Ausführungsbeispiele der vorliegenden Offenbarung sowie technische Vorteile detailliert unter Bezugnahme auf die beigefügten Figuren beschrieben wurden. Die vorliegende Offenbarung ist jedoch in keinster Weise auf die vorstehend beschriebenen Ausführungsbeispiele und deren Ausführungsmerkmale bzw. deren beschriebene Kombinationen begrenzt bzw. eingeschränkt ist, sondern umfasst weiterhin Modifikationen der Ausführungsbeispiele, insbesondere diejenigen, die durch Modifikationen der Merkmale der beschriebenen Beispiele bzw. durch Kombination bzw. Teilkombination einzelner oder mehrerer der Merkmale der beschriebenen Beispiele im Rahmen des Schutzumfanges der unabhängigen Ansprüche umfasst sind.

## Patentansprüche

1. Ausschankvorrichtung (100) mit Spül- und Zapffunktion, umfassend:
ein Eingabebereich (10) zum Aufnehmen von Trinkgefäßen (C),
eine Reinigungseinrichtung (30) zum automatisierten Reinigen und/oder Spülen der Trinkgefäße (C),
eine Befülleinrichtung (50) zum automatisierten Befüllen der an der Reinigungseinrichtung (30) gereinigten und/oder gespülten Trinkgefäße (C) mit einem Getränk,
ein Ausgabebereich (60) zum Ausgeben der an der Befülleinrichtung (50) befüllten Trinkgefäße (C), und
automatisierte Fördereinrichtungen (F1-F5) zum Befördern der Trinkgefäße (C) zwischen dem Eingabebereich (10) und der Reinigungseinrichtung (30), zwischen der Reinigungseinrichtung (30) und der Befülleinrichtung (50) und zwischen der Befülleinrichtung (50) und dem Ausgabebereich (60).

2. Ausschankvorrichtung (100) gemäß Anspruch 1, **gekennzeichnet durch**
eine erste Ausrichteinrichtung (20), die dazu eingerichtet ist, an dem Eingabebereich (10) aufgenommene Trinkgefäße (C) für das Zuführen zu der Reinigungseinrichtung (30) auszurichten, insbesondere in einer oder mehreren Reihen von Trinkgefäßen (C).

3. Ausschankvorrichtung (100) gemäß Anspruch 2, **dadurch gekennzeichnet, dass**
die erste Ausrichteinrichtung (20) dazu eingerichtet ist, die an dem Eingabebereich (10) aufgenommenen Trinkgefäße (C) für das Zuführen zu der Reinigungseinrichtung (30) um eine horizontale Achse zu wenden, insbesondere im Wesentlichen um 180°.

4. Ausschankvorrichtung (100) gemäß Anspruch 3, **dadurch gekennzeichnet, dass**
die erste Ausrichteinrichtung (20) einen Produktwender umfasst, der ein Formelement mit einem sich wendenden Formkanal aufweist, wobei die Trinkgefäße (C) bei dem Transport durch den sich wendenden Formkanal um eine in Längsrichtung des Formkanals bzw. in Förderrichtung gerichteten horizontalen Achse gewendet werden.

5. Ausschankvorrichtung (100) gemäß einem der Ansprüche 1 bis 4, **dadurch gekennzeichnet, dass**
die Ausschankvorrichtung (100) zumindest zwei Ebenen umfasst,
wobei die Reinigungseinrichtung (30) auf einer unteren Ebene der Ausschankvorrichtung (100) angeordnet ist, und die Befülleinrichtung (50) und/oder der Ausgabebereich (60) auf einer oberen Ebene der Ausschankvorrichtung (100) angeordnet ist.

6. Ausschankvorrichtung (100) gemäß einem der Ansprüche 1 bis 4, **dadurch gekennzeichnet, dass**
die Reinigungseinrichtung (30) und die Befülleinrichtung (50) und/oder der Ausgabebereich (60) auf einer gemeinsamen Ebene der Ausschankvorrichtung (100) angeordnet sind.

7. Ausschankvorrichtung (100) gemäß einem der vorstehenden Ansprüche, **dadurch gekennzeichnet, dass**
die Reinigungseinrichtung (30) dazu eingerichtet ist, Trinkgefäße (C) auf dem Kopf stehend zu reinigen und/oder zu spülen.

8. Ausschankvorrichtung (100) gemäß Anspruch 7, **dadurch gekennzeichnet, dass**
die Ausschankvorrichtung (100) eine zweite Ausrichteinrichtung (40) umfasst, die dazu eingerichtet ist, an der Reinigungseinrichtung (30) gereinigte und/oder gespülte Trinkgefäße (C) vor dem Zuführen zu der Befülleinrichtung (50) um eine horizontale Achse zu wenden, insbesondere im Wesentlichen um 180°.

9. Ausschankvorrichtung (100) gemäß Anspruch 8, insbesondere in Kombination mit Anspruch 5, **dadurch gekennzeichnet, dass**
die zweite Ausrichteinrichtung (40) dazu eingerichtet ist, die Trinkgefäße (C) von einer unteren Ebene der Reinigungseinrichtung (30) auf eine obere Ebene der Befülleinrichtung (50) anzuheben, insbesondere in einer drehenden Bewegung mittels eines Radelements anzuheben und zu wenden.

10. Ausschankvorrichtung (100) gemäß Anspruch 8, insbesondere in Kombination mit Anspruch 6, **dadurch gekennzeichnet, dass**
die zweite Ausrichteinrichtung (40) einen Produktwender umfasst, der ein Formelement mit einem sich wendenden Formkanal aufweist, wobei die Trinkgefäße (C) bei dem Transport durch den sich wendenden Formkanal um eine in Längsrichtung des Formkanals bzw. in Förderrichtung gerichteten horizontalen Achse gewendet werden.

11. Ausschankvorrichtung (100) gemäß einem der vorstehenden Ansprüche, **dadurch gekennzeichnet, dass**
eine Förderrichtung der Fördereinrichtungen zwischen dem Eingabebereich (10) und der Reinigungseinrichtung (30) und/oder im Bereich der Reinigungseinrichtung (30) zumindest teilweise entgegengesetzt ausgerichtet ist, wie eine Förderrichtung der Fördereinrichtungen zwischen der Befülleinrichtung (50) und dem Ausgabebereich (60) und/oder im Bereich der Befülleinrichtung (50).

12. Ausschankvorrichtung (100) gemäß einem der vorstehenden Ansprüche, **gekennzeichnet durch**
eine Steuereinrichtung (70) zum Steuern der automatisierten Reinigungseinrichtung (30), der automatisierten Befülleinrichtung (50) und/oder der automatisierten Fördereinrichtungen (F1-F5).

13. Ausschankvorrichtung (100) gemäß Anspruch 12, **dadurch gekennzeichnet, dass**
die Steuereinrichtung (70) weiterhin dazu eingerichtet ist, die erste Ausrichteinrichtung (20) gemäß Anspruch 2, 3 oder 4 und/oder die zweite Ausrichteinrichtung (40) gemäß Anspruch 8, 9 oder 10 zu steuern.

14. Ausschankvorrichtung (100) gemäß einem der vorstehenden Ansprüche, **dadurch gekennzeichnet, dass**
die Befülleinrichtung (50) einen automatisiert gesteuerten Zapfhahn (510) umfasst, der insbesondere vertikal verfahrbar ist.

15. Ausschankvorrichtung (100) gemäß einem der vorstehenden Ansprüche, **gekennzeichnet durch**
einen oder mehrere Sensoren zum Erfassen von Trinkgefäßen an jeweiligen Positionen in der Ausschankvorrichtung (100), insbesondere im Eingabebereich (10), an oder vor der Reinigungseinrichtung (30), an oder vor der Befülleinrichtung (50), im Ausgabebereich (60) und/oder auf einer oder mehreren der Fördereinrichtungen (F1-F5).
